# EUROPÄISCHE PATENTSCHRIFT

(11) **EP 2 470 378 B1**
(45) Veröffentlichungstag und Bekanntmachung des Hinweises auf die Patenterteilung: **27.11.2013**
(21) Anmeldenummer: 10752300.3
(22) Anmeldetag: 25.08.2010
(51) Int. Cl.: B44D 3/12, A46B 17/02

(54) **STREICHGUTBEHÄLTER**
COATING-MATERIAL CONTAINER
RÉCIPIENT POUR PRODUIT D'ENDUCTION

(30) Priorität: 25.08.2009 DE 102009038513
(43) Veröffentlichungstag der Anmeldung: 04.07.2012
(73) Patentinhaber: Kochan, Bernd, 30161 Hannover (DE)
(72) Erfinder: Kochan, Bernd, 30161 Hannover (DE)
(74) Vertreter: Wagner, Carsten
(86) Internationale Anmeldenummer: PCT/EP2010/005205
(87) Internationale Veröffentlichungsnummer: WO 2011/023376

(56) Entgegenhaltungen:
- DE-A1- 10 309 052
- GB-A- 2 172 872
- US-A- 4 164 299
- US-A1- 2009 146 022

## Beschreibung

Die Erfindung betrifft einen Streichgutbehälter, insbesondere eine Farbdose, sowie eine am Streichgutbehälter anbringbare Vorrichtung und Verwendungen.

Seit langem sind Streichgutbehälter, insbesondere Farbdosen aus Blech, bekannt, in denen streichgüter, insbesondere Farben, aufbewahrt werden und in Baumärkten zum Standardsortiment gehören. Häufig ergibt sich beim Farbauftrag einer Farbe mit einem Pinsel aus einer Farbdose, daß der farbgesättigte Pinsel bei kurzzeitigen Arbeitsunterbrechungen nicht ohne Farbverlust und Verschmutzung der Dose oder anderer Gegenstände abgelegt werden kann.

US 4,164,299 offenbart einen Streichgutbehälter (Farbdose) gemäß dem Oberbegriff von Anspruch 1.

DE 201 15 754 U1 offenbart einen Streichgutbehälter mit einem Pinselhalter, der zur Verwendung reversibel aufgestellt werden kann und eine längliche Ausbuchtung aufweist.

US 2,842,287 A offenbart einen Behälter, der einen Henkel aufweist, der in einer geeigneten Stellung einen Pinsel aufnehmen kann.

DE 20321020 U1 versucht dieses Problem dadurch zu lösen, daß eine Haltevorrichtung für ein Auftragswerkzeug für flüssiges Streichgut an einem Streichgutbehälter offenbart wird, mit einer Klemmvorrichtung für den Rand des Streichgutbehälters und mit einer Aufnahmeeinrichtung für das Auftragswerkzeug, wobei die Aufnahmeeinrichtung durch einen an der Klemmvorrichtung angeordneten langgestreckten Bügel gebildet ist, der an seinem freien Ende im Abstand von der Klemmvorrichtung eine konkav gebogene Auflage für den Stiel oder Schaft des Auftragwerkzeuges aufweist, wobei der Bügel zur Ablage eines Auftragwerkzeuges von der Klemmvorrichtung und damit auch dem Streichgutbehälter nach außen absteht und mit einer an der Klemmvorrichtung gegebenen Anlagefläche eine zweipunktauflage bildet oder wobei der Bügel zur hängenden Halterung eines Auftragwerkzeuges über dem Streichgut im wesentlichen vertikal über der Klemmvorrichtung und dem Streichgutbehälter erstreckt ist. Diese Haltevorrichtung wird somit bei einer entsprechenden Anwendung und öffnung einer Farbdose an den Rand dieser Farbdose einhängend reversibel befestigt, um eine Ablagemöglichkeit für einen Pinsel bereitzustellen, so daß selbst stark farbgetränkte Pinsel keine weiteren Verschmutzungen hervorrufen, da das 9treichgut unverschmutzt wieder in eine Farbdose abtropfen kann.

Nachteilig hierbei ist jedoch die Tatsache, daß solche Haltevorrichtungen in vielen Fällen im Verhältnis zu den Farbdosen unverhältnismäßig kostspielig sind und häufig bei nicht geplanten Applikationen, die sich kurzfristig ergeben, dann nicht zur Hand sind und sich letztlich dann wieder das oben genannte Problem stellt. Darüber hinaus sind häufig die Längen des Pinsels unterschiedlich, so daß der Benutzer mehrere solcher Haltevorrichtungen benötigt, um die passende Haltevorrichtung herauszusuchen, was sich in der Praxis als unpraktisch darstellt.

Aufgabe der vorliegenden Erfindung ist es daher, die oben genannten Probleme zu beseitigen bzw. zu mindern, insbesondere die Möglichkeit zu schaffen, kostengünstig Auftragungswerkzeuge für flüssiges Streichgut, insbesondere Pinsel, an Streichgutbehältern, insbesondere Farbdose, bereitzustellen.

Diese Aufgabe wird erfindungsgemäß gelöst durch einen Streichgutbehälter nach Anspruch 1 sowie durch eine Verwendung gemäß Anspruch 12.

Der erfindungsgemäße Streichgutbehälter, insbesondere eine Farbdose, weist eine Vorrichtung zur Aufnahme eines Auftragungswerkzeuges, insbesondere eines Pinsels, auf, wobei die Vorrichtung ein Aufnahmeelement, beispielsweise und insbesondere in Form eines Metallstreifens, zur Aufnahme des Auftragungswerkzeuges und ein Führungselement, beispielsweise und insbesondere dieses streifenhülsenartig ausgebildet ist, zur Führung des Aufnahmeelementes auf, wobei das Aufnahmeelement streifenförmig ausgebildet ist, wobei das Führungselement eine für das Aufnahmeelement als Führung fungierende streifenförmige Materialausnehmung aufweist, und wobei das streifenförmige Aufnahmeelement nach zumindest einem teilweisen Herausfahren aus der Führung des Führungselementes umbiegbar ist, um ein Auftragungswerkzeug aufzunehmen.

Grundidee der Erfindung ist es insbesondere, einen Streichgutbehälter bereitzustellen, an dem zerstörungsfrei unverlierbar eine entsprechende Vorrichtung angebracht ist. Der erfindungsgemäße Streichgutbehälter weist somit bereits die Möglichkeit einer aufnehmenden Ablage eines Auftragungswerkzeugs, insbesondere eines Pinsels, auf. Somit weist der Streichgutbehälter eine Multifunktionalität, nämlich die Aufbewahrung des Streichgutes und die Möglichkeit einer temporären Aufbewahrung eines Auftragungswerkzeuges auf.

Dabei ist es vorteilhaft, wenn der oben erwähnte in der Regel aus Blech bestehende im Einsatz umzubiegende Streifen nach einem Einsatz wieder diesbezüglich mehr oder weniger zurückgebogen wird, damit dieser wieder nach unten eingezogen werden kann in die am Streichgutbehälter angeordnete Vorrichtung.

Weiterhin ist es von Vorteil, wenn die Vorrichtung an einer Außenwandung des Streichgutbehälters angeordnet ist, da dies in der Regel mit ausgesprochen geringen zusätzlichen Herstellungskosten verbunden ist und der Streichgutbehälter häufig somit stapelbar und transportfähig bleibt.

Darüber hinaus ist es erfindungsgemäß, wenn die Vorrichtung aufweist zumindest ein Führungselement, beispielsweise und insbesondere in Form einer schlitzförmigen Materialausnehmung in einer Streifenhülse, die quasi als Grundelement der Vorrichtung fungiert, zur Führung eines Aufnahmeelementes, beispielsweise und insbesondere in Form eines Streifens, insbesondere Blechstreifens, zur Aufnahme eines Auftragungswerkzeuges, beispielsweise und insbesondere eines Pinsels oder aber auch einer Farbrolle.

In vorteilhafter Weise ist das Führungselement streifenhülsenartig ausgebildet, wobei das Aufnahmeelement erfindungsgemäß streifenförmig ausgebildet ist, so daß Streifenhülse als Führungselement und Streifen als Aufnahmeelement eine sichere und reproduzierbare Realisierungsmöglichkeit darstellt.

Darüber hinaus ist es erfindungsgemäß, wenn das Führungselement eine für das Aufnahmeelement als Führung fungierende streifenförmige Materialausnehmung aufweist, um eine Materialkorrespondenz zwischen Frührungselement und Aufnahmeelement bereitzustellen, die kostengünstig herzustellen ist.

Von Vorteil ist es weiterhin, wenn der Streichgutbehälter und/oder die Vorrichtung ein Aufnahmeelement-Auflaufelement aufweist zum Auflaufen des am Rand des Streichgutbehälters herausstehenden Aufnahmeelementes auf das Auflaufelement, um insbesondere ein sperren des Aufnahmeelementes beim Herausschieben zu verhindern, so daß das Aufnahmeelement quasi am Rand des Streichgutbehälters vorbei bzw. entlang des Randes bewegt werden kann. Das Auflaufelement selbst kann dreieckförmig ausgestaltet sein.

weiterhin ist es von Vorteil, wenn das Aufnahmeelement mehrfach-streifenförmig, beispielsweise und insbesondere doppelstreifenförmig, ausgebildet ist, um somit einen höheren Wirkungsgrad an Anpassungsmöglichkeiten für den jeweiligen Einsatz bereitzustellen, so daß beispielsweise und insbesondere bei einer Ausführungsform, bei der beide Streifen hintereinander angeordnet sind, ein vorderer und ein hinterer Streifen entsprechend dermaßen umgebogen werden, daß eine sichere Auflage für einen Pinsel bereitgestellt wird.

Weiterhin ist es von Vorteil, wenn zwei Mehrfachstreifen lediglich an einem jeweiligen Endbereich miteinander befestigt sind, so daß nach zumindest einem teilweisen Herausfahren der Streifen aus der Führung des Führungselementes zumindest ein Streifen umbiegbar ist bzw, im Einsatz umgebogen ist, um eine sichere Reproduzierbarkeit der Einsatzmöglichkeiten zu gewährleisten.

Darüber hinaus ist es von Vorteil, wenn zumindest von einem Streifen ein Teil des Streifens zu einem griffähnlichen Element biegbar ist oder im Einsatz umgebogen ist, um auf diese Art und Weise eine kostengünstige Möglichkeit als Handhabe bereitzustellen.

Weiterhin ist es von Vorteil, wenn die Vorrichtung zumindest zum überwiegenden Teil metallisch ist, beispielsweise und insbesondere aus Blech besteht, da dies eine ausgesprochen kostengünstige Realisierungsmöglichkeit darstellt.

weiterhin ist es von Vorteil, wenn die den Mehrfachstreifen bildenden Streifen hintereinander und/oder nebeneinander angeordnet sind, um auf diese Art und Weise eine besonders hohe Anpassungsflexibilität for den jeweiligen Applikationsbereich bereitzustellen.

Darüber hinaus ist es vorteilhaft, wenn die Längen der Streifen unterschiedlich sind, da dies erforderlich sein kann für bestimmte Spezialapplikationen, beispielsweise bei besonderes schweren Farbrollen, für die leicht unterschiedliche geometrische Verhältnisse gelten.

Darüber hinaus ist es vorteilhaft, wenn zumindest ein im Einsatz aus der Vorrichtung sich erstreckendes Ende mindestens eines Streifens eine quer zur Längsrichtung verlaufende und als Aufnahme für ein Auftragungswerkzeug fungierende Materialausnehmung aufweist, die beispielsweise und insbesondere U-förmig oder V-förmig sein kann, so daß eine sichere Fixierung des in der Regel länglichen Auftragungswerkzeuges, beispielsweise und insbesondere eines Pinsels, realisiert wird.

Die Erfindung wird anhand der nachfolgenden Figuren nicht beschränkend beispielhaft erläutert, wobei:
- FIG. 1: - eine schematische Darstellung eines erfindungsgemäßen Streichgutbehälters darstellt;
- FIG. 2: - den in Figur 1 gezeigten Streichgutbehälter in einem anfänglichen Konditionierungszustand;
- FIG. 3: - der in Figur 2 gezeigte Streichgutbehälter in einem finalen Konditionierungszustand und
- FIG. 4: - den in Figur 3 gezeigten Streichgutbehälter mit einem aufliegenden Pinsel.

In Figur 1 ist skizzenhaft in perspektivischer Darstellung ein Streichgutbehälter in Form einer Farbdose aus Blech dargestellt, die an einer Außenwandung 3 eine ebenfalls aus Blech bestehende relativ flache und sich mehr oder minder an die Außenkontur der Außenwandung 3 des Streichgutbehälters angepaßte und nur leicht darüber hinausstehende Vorrichtung 1 auf, die ein streifenhülsenartiges Führungselement 4 aufweist, in dem ein Aufnahmeelement 5 streifenförmig ausgebildet ist, wobei dieses aus zwei, nämlich einem inneren und einem äußeren Streifen 7,8 besteht, die an einem unteren Endbereich 9 klebend miteinander befestigt sind. Im Bereich des unteren Endbereichs 9 ist der äußere Streifen leicht nach oben aufgerollt, um auf diese Art und Weise eine Art Griff bereitzustellen, so daß bei einer entsprechenden Konditionierung, also Aufbereitung für einen späteren Einsatz, beide Streifen 7 und 8 mittels dieses Griffes nach oben über den Rand des Streichgutbehälters geschoben werden (s. Figur 2) bis zu einem oberen Anschlag 11, so daß das griffähnliche Element 12 gegen den oberen Anschlag 11 läuft. Die hintere also dem Innenbereich des streichgutbehältnisses zugewandte Seite weist eine V-förmige Materialausnehmung 10 auf, die zur sicheren Fixierung des in Figur 4 gezeigten aufgenommenen Pinsels 2 dient.

In Figur 2 ist eine bereits teilkonditionierte Vorrichtung zu erkennen, nämlich ein mittels eines leicht aufbördelnd aufgeworfenen griffartigen Elementes 12, das bis zu einem oberen Anschlag 11 anschlägt, so daß die Führung letztlich über die Breite des griffartigen Elementes 12 in der streifenförmigen Materialausnehmung 6 des Führungselementes 4 stattgefunden hat, herausgeschobener vorderer und hinterer Streifen 8 und 7.

In Figur 3 ist dann zu erkennen, daß ein relativ kurzer und nur unwesentlich über den oberen Rand des Streichgutbehälters herausragender hinterer Streifen 7 in seiner Ausrichtung nicht verändert wird, während der wesentlich längere vordere Streifen 8 umgebogen wird, so daß - wie in Figur 4 zu erkennen - ein Pinsel 2 über die Materialausnehmung 10 des hinteren Streifens 7 sicher fixierend auf den vorderen Streifen 8 aufliegend aufgenommen wird.

Sollten nach einer entsprechenden Verwendung sich noch brauchbare Mengen des Streichgutes in der Dose befinden, so können dann der innere Streifen 7 und der äußere Streifen 8 wieder in die Vorrichtung 1 sicher fixierend eingezogen werden durch Herunterfahren der Streifen.

## Patentansprüche

1. Streichgutbehälter, insbesondere Farbdose, der eine Vorrichtung (1) zur Aufnahme eines Auftragungswerkzeugs (2), insbesondere eines Pinsels, aufweist, **dadurch gekennzeichnet, dass** die Vorrichtung ein Aufnahmeelement (5) zur Aufnahme des Auftragungswerkzeuges und ein Führungselement (4) zur Führung des Aufnahmeelementes aufweist, wobei das Aufnahmeelement (5) streifenförmig ausgebildet ist, wobei das Führungselement (4) eine für das Aufnahmeelement (5) als Führung fungierende streifenförmige Materialausnehmung (6) aufweist, und wobei das streifenförmige Aufnahmeelement nach zumindest einem teilweisen Herausfahren aus der Führung des Führungselementes (4) umbiegbar ist um ein Auftragungswerkzeug aufzunehmen.

2. streichgutbehälter nach Anspruch 1, **dadurch gekennzeichnet, dass** die Vorrichtung (1) an einer Außenwandung (3) des Streichgutbehälters angeordnet ist.

3. Streichgutbehälter nach einem der Ansprüche 1 bis 2, **dadurch gekennzeichnet, dass** das Führungselement (4) streifenhülsenartig ausgebildet ist.

4. Streichgutbehälter nach einem der Ansprüche 1 bis 3, **dadurch gekennzeichnet, daß** das Aufnahmeelement (5) mehrfach- streifenförmig ausgebildet ist.

5. Streichgutbehälter nach Anspruch 4, dadurch gekennzeichnen, dass zwei den Mehrfachstreifen bildenden Streifen (7,8) lediglich an einem jeweiligen Endbereich miteinander befestigt sind, so dass nach zumindest einem teilweisen Herausfahren der Streifen aus der Führung des Führungselementes (4) zumindest ein Streifen (7,8) umbiegbar ist.

6. Streichgutbehälter nach einem der Ansprüche 4 bis 5, **dadurch gekennzeichnet, dass** zumindest von einem Streifen (7,8) ein Teil des Streifens (7,8) zu einem griffähnlichen Element umbiegbar ist.

7. Streichgutbehälter nach einem der Ansprüche 4 bis 6, **dadurch gekennzeichnet, dass** die den Mehrfachstreifen (6) bildenden Streifen (7,8) hintereinander oder nebeneinander angeordnet sind.

8. Streichgutbehälter nach einem der Ansprüche 4 bis 7 **dadurch gekennzeichnet, dass** die Längen der Streifen (7,8) unterschiedlich sind.

9. Streichgutbehälter nach einem der Ansprüch 4 bis 8 **dadurch gekennzeichnet, dass** zumindest ein im Einsatz aus der Vorrichtung sich erstreckendes Ende (9) mindestens eines Streifens (7,8) eine quer zur Längsrichtung verlaufende und als Aufnahme für ein Auftragungswerkzeug (2) fungierende Materialausnehmung (10) aufweist.

10. Streichgutbehälter nach einem des Ansprüche 1 bis 9, **dadurch gekennzeichnet, dass** die Länge des Aufnahmeelementes (5) der Höhe des Streichgutbehälters entspricht.

11. Streichgutbehälter nach einem der Ansprüche 1 bis 10, **dadurch gekennzeichnet, dass** die Vorrichtung (1) zumindest zum überwiegenden Teil metallisch ist oder aus dem gleichen Material des Streichgutbehälters besteht.

12. Verwendung eines Streichgutbehälters nach einem der Ansprüche 1 bis 11 zur temporären Lagerung eines Auftragungswerkzeuges.

## Claims

1. Coating material container, in particular a paint can, which comprises a device (1) for holding an application tool (2), in particular a brush, **characterised in that** the device comprises a holding element (5) for holding the application tool and a guide element (4) for guiding the holding element, wherein the holding element (5) is in the form of a strip, wherein the guide element (4) comprises a strip-like material recess (6) functioning as a guide for the holding element (5), and wherein the strip-like holding element can be bent after being at least partly removed from the guide of the guide element (4) in order to hold an application tool.

2. Coating material container according to claim 1, **characterised in that** the device (1) is arranged on an outer wall (3) of the coating material container.

3. Coating material container according to one of claims 1 to 2, **characterised in that** the guide element (4) is in the form of a strip-like sleeve.

4. Coating material container according to of claims 1 to 3, **characterised in that** the holding element (5) is configured to be in the form of multiple strips.

5. Coating-material container according to claim 4, **characterised in that** two strips (7, 8) forming the multiple strip are fixed together only at one respective end section, so that at least one strip (7, 8) can be bent after being at least partly removed from the guide of the guide element (4).

6. Coating material container according to one of claims 4 to 5, **characterised in that** a part of the strip (7, 8) of at least one strip (7, 8) can be bent to form a handle-like element.

7. Coating material container according to one of claims 4 to 6, **characterised in that** the strips (7, 8) forming the multiple strip (6) are arranged behind one another or next to one another.

8. Coating material container according to one of claims 4 to 7, **characterised in that** the lengths of the strips (7, 8) vary.

9. Coating material container according to one of claims 4 to 8, **characterised in that** at least one end (9) of at least one strip (7, 8) extending out of the device during use comprises a material recess (10) running transversely to the longitudinal direction and functioning as a mount for an application tool (2).

10. Coating material container according to one of claims 1 to 9, **characterised in that** the length of the holding element (5) corresponds to the height of the coating material container.

11. Coating material container according to one of claims 1 to 10, **characterised in that** the device (1) is at least mostly metallic or is made from the same material as the coating material container.

12. Use of a coating material container according to one of claims 1 to 11 for the temporary storage of an application tool.

## Revendications

1. Récipient pour produit d'enduction, en particulier pot de peinture, qui présente un dispositif (1) destiné à recevoir un outil d'application (2), en particulier un pinceau, **caractérisé en ce que** le dispositif présente un élément de réception (5) destiné à recevoir l'outil d'application et un élément de guidage (4) destiné à guider l'élément de réception, étant entendu que l'élément de réception .(5) est réalisé en forme de bande, étant entendu que l'élément de guidage (4) présente un évidement de matériau (6) en forme de bande faisant fonction de guide pour l'élément de réception (5), et étant entendu que l'élément de réception en forme de bande, après qu'il a été sorti au moins partiellement du guide de l'élément de guidage (4), peut être courbé afin de recevoir un outil d'application.

2. Récipient pour produit d'enduction selon la revendication 1, **caractérisé en ce que** le dispositif (1) est agencé sur une paroi extérieure (3) du récipient pour produit d'enduction.

3. Récipient pour produit d'enduction selon l'une des revendications 1 à 2, **caractérisé en ce que** l'élément de guidage (4) est réalisé à la manière d'une gaine en forme de bande.

4. Récipient pour produit d'enduction selon l'une des revendications 1 à 3, **caractérisé en ce que** l'élément de réception (5) est réalisé en forme de bandes multiples.

5. Récipient pour produit d'enduction selon la revendication 4, **caractérisé en ce que** deux bandes (7, 8) formant les bandes multiples sont seulement fixées l'une avec l'autre dans une zone d'extrémité respective de telle sorte qu'après que les bandes ont été sorties au moins partiellement du guide de l'élément de guidage (4), au moins une bande (7, 8) peut être courbée.

6. Récipient pour produit d'enduction selon l'une des revendications 4 à 5, **caractérisé en ce qu'**au moins dans une bande (7, 8), une partie de la bande (7, 8) peut être courbée de façon à former un élément ressemblant à une poignée.

7. Récipient pour produit d'enduction selon l'une des revendications 4 à 6, **caractérisé en ce que** les bandes (7, 8) formant les bandes multiples (6) sont agencées l'une derrière l'autre ou l'une à côté de l'autre.

8. Récipient pour produit d'enduction selon l'une des revendications 4 à 7, **caractérisé en ce que** les longueurs des bandes (7, 8) sont différentes.

9. Récipient pour produit d'enduction selon l'une des revendications 4 à 8, **caractérisé en ce qu'**au moins une extrémité (9) d'au moins une bande (7, 8) s'étendant en dehors du dispositif en situation d'utilisation présente un évidement de matériau (10) qui s'étend transversalement à la direction longitudinale et fait fonction de réception pour un outil d'application (2).

10. Récipient pour produit d'enduction selon l'une des revendications 1 à 9, **caractérisé en ce que** la longueur de l'élément de réception (5) correspond à la hauteur du récipient pour produit d'enduction.

11. Récipient pour produit d'enduction selon l'une des revendications 1 à 10, **caractérisé en ce que** le dispositif (1) est métallique au moins pour la plus grande partie ou il est réalisé dans le même matériau que le récipient pour produit d'enduction.

12. Utilisation d'un récipient pour produit d'enduction selon l'une des revendications 1 à 11 pour déposer temporairement un outil d'application.
